# FASCICULE DE BREVET EUROPEEN

(11) **EP 0 858 136 B1**
(45) Date de publication et mention de la délivrance du brevet: **24.05.2000**
(21) Numéro de dépôt: 98400131.3
(22) Date de dépôt: 22.01.1998
(51) Int. Cl.: H01R 31/02, H01R 9/26

(54) **Dispositif de connexion électrique à sécurité de contact améliorée**
Elektrische Anschlussvorrichtung mit verbesserter Kontaktsicherheit
Electrical connection device with improved contact safety

(30) Priorité: 06.02.1997 FR 9701359
(43) Date de publication de la demande: 12.08.1998
(73) Titulaire: Air LB International S.A., Luxembourg (FR)
(72) Inventeur: Pernelle, Jean Alexis, 2340 Luxembourg (LU)
(74) Mandataire: Casalonga, Axel

(56) Documents cités:
- EP-A- 0 576 365
- FR-A- 2 510 315
- FR-A- 2 575 612

## Description

La présente invention se rapporte à un dispositif de connexion électrique comprenant un boîtier isolant contenant des éléments de contact, des alvéoles parallèles débouchant sur un même côté du boîtier pour l'insertion, depuis ledit côté, dans lesdites alvéoles d'embouts de contact qui sont fixés aux extrémités des conducteurs à connecter et comportent des moyens de retenue, en vue de l'enfichage de ces embouts dans lesdits éléments de contact et des moyens coopérant avec lesdits moyens de retenue des embouts de contact pour retenir, dans le boîtier, les embouts de contact enfichés dans les éléments de contact.

Un tel dispositif de connexion électrique peut se présenter aussi bien sous la forme d'une module de connexion dans lequel les éléments de contact sont des shunts destinés à établir une connexion entre plusieurs embouts de contact, que sous la forme d'un connecteur comprenant deux parties complémentaires ayant l'une des contacts mâles et l'autre des contacts femelles, auquel cas les éléments de contact sont constitués par des contacts femelles sur une partie de connecteur et des contacts mâles sur l'autre partie de connecteur.

Pour plus de détails concernant la structure générale de tels modules de connexion et de tels connecteurs, ainsi que leurs contacts, il est possible de se référer par exemple aux documents FR-A-2 115 556 et FR-A-2 575 612.

Les dispositifs de connexion de ce type sont utilisés, par exemple, pour l'établissement des connexions lors du câblage dans des domaines tels que l'aéronautique. Ce câblage s'effectue généralement par préparation de groupes ou faisceaux de conducteurs dits "harnais de câblage" préfabriqués déjà munis de leurs dispositifs de connexion. On procède généralement à un premier contrôle de continuité électrique en fin de fabrication des harnais et à un deuxième contrôle de continuité après montage des harnais sur l'avion.

Le but de ces contrôles de continuité électrique est d'une part de vérifier que le câblage réalisé correspond bien au schéma prévu et d'autre part de s'assurer que les contacts sont bien établis, c'est-à-dire que les embouts de contact fixés aux extrémités des conducteurs à connecter sont correctement enfichés dans les éléments de contact prévus dans le boîtier isolant des dispositifs de connexion.

Malgré tous ces contrôles, il s'avère qu'il subsiste encore toujours des mauvais contacts qui sont dûs essentiellement à des embouts de contact incomplètement enfichés, donnant lieu, en fonctionnement, sous l'effet de vibrations, à des microcoupures se manifestant sous forme de défauts aléatoires, dont la localisation est extrêmement difficile.

C'est la raison pour laquelle la présente invention a pour but de fournir un dispositif de connexion électrique conçu pour assurer, par une structure particulière du dispositif et par un mode particulier d'enfichage des embouts de contact dans les éléments de contact, une sécurité accrue d'une part lors de l'insertion des embouts de contact dans le dispositif de connexion et d'autre part lors de l'établissement du contact entre les embouts ainsi insérés et les éléments de contact du dispositif de connexion, procurant ainsi une sécurité de contact nettement améliorée.

Le dispositif de connexion électrique selon l'invention comprend un boîtier isolant contenant des éléments de contact, des alvéoles parallèles débouchant sur un même côté du boîtier pour l'insertion, depuis ledit côté, dans lesdites alvéoles, d'embouts de contact qui sont fixés aux extrémités des conducteurs à connecter et comportent des moyens de retenue, et pour l'enfichage de ces embouts dans lesdits éléments de contact, et des moyens coopérant avec lesdits moyens de retenue pour retenir, dans le boîtier, les embouts de contact enfichés dans les éléments de contact. Le boîtier est divisé, transversalement aux axes des alvéoles, en deux parties de boîtier emboîtables qui, après emboîtement, sont mobiles l'une par rapport à l'autre parallèlement aux axes des alvéoles entre une première position et une deuxième position. Le boîtier comprend des moyens pour maintenir les deux parties de boîtier dans chacune desdites deux positions. Une première partie de boîtier comporte, à l'endroit de chaque alvéole, des moyens d'encliquetage qui, dans ladite première position des parties de boîtier, coopèrent avec lesdits moyens de retenue des embouts de contact, lors de l'insertion de ces derniers dans les alvéoles, de manière à immobiliser les embouts de contact avec effet d'encliquetage dans une position bien définie. La deuxième partie de boîtier porte les éléments de contact et comporte des moyens de verrouillage, de telle manière que dans ladite première position lesdits embouts ne se trouvent pas enfichés dans les éléments de contact et les moyens de verrouillage ne coopèrent pas avec les moyens d'encliquetage, et que dans ladite deuxième position, les embouts de contact soient enfichés dans les éléments de contact et les moyens de verrouillage coopèrent avec les moyens d'encliquetage en verrouillant ces derniers sur les moyens de retenue des embouts de contact.

Ainsi, pour l'enfichage des embouts de contact dans le dispositif de connexion conforme à l'invention, l'opérateur procède d'abord, les deux parties de boîtier se trouvant dans la première position, à l'insertion des embouts de contact des conducteurs dans les alvéoles, jusqu'à encliquetage des embouts de contact, cet encliquetage étant nettement perceptible par l'opérateur. Lorsque tous les embouts de contact sont insérés et encliquetés dans le dispositif de connexion, l'opérateur amène les deux parties de boîtier du dispositif de connexion dans la deuxième position, ce qui fait que tous les embouts encliquetés sont insérés dans les éléments de contact et, simultanément, les moyens de verrouillage verrouillent les moyens d'encliquetage sur les moyens de retenue de tous les embouts de contact, rendant ainsi impossible l'extraction de tout embout de contact.

De préférence, les moyens de retenue sur les embouts de contact peuvent être constitués de façon connue en soi par une collerette annulaire extérieure en saillie sur le corps des embouts, et les moyens d'encliquetage comprennent des moyens de butée coopérant avec le flanc de la collerette tourné dans le sens d'insertion de l'embout, pour limiter et définir la profondeur d'insertion des embouts, et des moyens de maintien coopérant avec le flanc opposé de la collerette pour maintenir l'embout dans ladite position.

De préférence, lesdits moyens de maintien sont conçus de manière à permettre, dans ladite première position des deux parties de boîtier, non seulement une insertion des embouts jusqu'à encliquetage, par simple poussée, mais également une extraction des embouts, donc un désencliquetage, par simple traction, donc sans utilisation d'outil.

Les moyens d'encliquetage peuvent avantageusement comprendre, pour chaque alvéole, au moins deux doigts répartis autour de l'axe de l'alvéole, ces doigts étant élastiques, de préférence élastiques en flexion, de manière à s'écarter élastiquement lors de l'insertion d'un embout de contact, au passage des moyens de retenue de ce dernier.

Dans le cas où la collerette de chaque embout de contact présente, de façon connue en soi, deux flancs sensiblement perpendiculaires à l'axe de l'embout de contact, les doigts des moyens d'encliquetage s'étendent avantageusement en porte-à-faux sensiblement dans le sens d'insertion de l'embout de contact et les moyens de butée comprennent de préférence un rebord sensiblement perpendiculaire à la longueur des doigts, à l'extrémité libre de ces derniers, tandis que les moyens de maintien comprennent, entre l'extrémité libre de chaque doigt et son raccordement à la première partie de boîtier, un bourrelet à deux flancs obliques.

Les moyens d'encliquetage peuvent avantageusement être formés d'une seule pièce avec la première partie de boîtier.

Les moyens de verrouillage des moyens d'encliquetage peuvent de préférence comprendre, pour chaque embout de contact, un élément annulaire ayant un diamètre intérieur tel et une position telle sur la deuxième partie de boîtier que ledit élément puisse s'emboîter sur les moyens d'encliquetage, dans ladite deuxième position, en empêchant alors un désencliquetage.

De préférence, les moyens de retenue des embouts, les moyens d'encliquetage et les moyens de verrouillage sont conformés de manière que les moyens de verrouillage empêchent les deux parties de boîtier de passer de la première position à la deuxième position lorsque les doigts des moyens d'encliquetage sont écartés par une collerette de retenue d'un embout incomplètement inséré, donc non encliqueté, indiquant ainsi clairement à l'opérateur qu'une embout n'est pas inséré à fond.

De préférence, les moyens de maintien des deux parties de boîtier dans les deux positions comprennent des moyens d'encliquetage.

Le dispositif de connexion conforme à l'invention peut être utilisé en tant que module de connexion comprenant, pour sa fixation sur un rail de support à profil en U, deux épaulements extérieurs opposés coopérant avec des rebords intérieurs des ailes du profil en U du rail de support. Dans ce cas, lesdits épaulements sont disposés sur la première partie de boîtier, de manière que lesdits épaulements ne puissent coopérer avec les rebords du rail, en vue de la fixation du module, que si les deux parties du boîtier occupent la deuxième position et que, lorsque le module est fixé sur le rail, ce dernier condamne les deux parties de boîtier dans ladite deuxième position.

En cas d'utilisation du dispositif de connexion conforme à l'invention en tant que connecteur comprenant deux parties de connecteur, l'une à contacts mâles, l'autre à contacts femelles, et comprenant des accessoires tels que des serre-câbles fixés extérieurement sur au moins une partie de connecteur, la subdivision extérieure du boîtier de cette partie de connecteur passe par la zone de fixation d'un accessoire de telle manière que ce dernier ne puisse être fixé que si les deux parties de boîtier occupent la deuxième position et que, lorsque l'accessoire est fixé il condamne les deux parties de boîtier dans ladite deuxième position.

En se référant aux dessins annexés, on va décrire ci-après plus en détail un mode de réalisation illustratif et non limitatif d'un dispositif de connexion conforme à l'invention, dans son application à un module de connexion; sur les dessins :
la figure 1 est une vue extérieure en perspective du module conforme à l'invention, les deux parties de boîtier du module se trouvant dans la première position;
la figure 2 est une vue analogue à la figure 1, les deux parties de boîtier se trouvant dans la deuxième position;
la figure 3 est une vue en perspective éclatée montrant les pièces composant le module des figures 1 et 2 ainsi que les embouts de contact destinés à être insérés dans le module, sans les conducteurs fixés aux embouts;
la figure 4 est une coupe partielle suivant IV-IV de la figure 1, avec les extrémités des conducteurs fixées aux embouts insérés;
la figure 5 est une coupe partielle correspondante suivant V-V de la figure 2;
la figure 6 est une coupe partielle à plus grande échelle de la figure 4, montrant un embout de contact inséré et encliqueté, avant son enfichage dans l'élément de contact;
la figure 7 est une coupe partielle à plus grande échelle de la figure 5, montrant un embout de contact enfiché dans l'élément de contact, les moyens d'encliquetage étant verrouillés;
la figure 8 est une vue en perspective à plus grande échelle des moyens d'encliquetage pour un embout de contact;
la figure 9 est une vue correspondante à celle de la figure 8, montrant un embout de contact inséré dans les moyens d'encliquetage;
la figure 10 représente schématiquement un module conforme à l'invention fixé à un rail de support qui assure la condamnation des deux parties de boîtier dans la deuxième position suivant les figures 2 et 5.

Le dispositif de connexion électrique tel qu'illustré par les dessins est un module de connexion du type comprenant, de façon connue en soi, un boîtier isolant contenant au moins un shunt pour l'interconnexion de plusieurs conducteurs comportant, à leurs extrémités, des embouts de contact destinés à être enfichés depuis un même côté du module dans ce dernier, en vue du contact avec ledit shunt.

Tel que cela apparaît surtout sur les figures 1 à 5, le boîtier isolant du module, de forme générale parallélépipédique, se compose de deux parties, à savoir d'une partie inférieure 1 et d'une partie supérieure 2, la partie inférieure 1 pouvant être emboîtée dans la partie supérieure 2.

La partie inférieure de boîtier 1 en matière rigide présente une base 3 fermée sur laquelle font saillie vers le haut quatre parois latérales 4, 5, 6, 7 et quatre cloisons transversales 8, définissant ensemble cinq logements 9 rectangulaires, ouverts vers le haut, destinés à recevoir cinq shunts 10 à deux contacts chacun. Une plaquette 11 isolante comportant deux rangées de cinq trous de passage 12 est rapportée et fixée, par exemple par soudage, sur le dessus de la partie inférieure de boîtier 3, après insertion des shunts 10 dans les logements 9.

La partie supérieure de boîtier 2 comprend un corps 13 en matière rigide, délimité par deux grands côtés opposés et deux petits côtés opposés et traversé par deux fois cinq alvéoles 14 cylindrique parallèles, et une partie supérieure d'étanchéité 15 en matière souple comportant deux fois cinq trous de passage 16 alignés avec les alvéoles 14.

Tel que cela apparaît sur les figures 4 et 5, les conducteurs électriques 17 destinés à être interconnectés dans le module de connexion, à l'aide des shunts 10, comportent à leur extrémité chacun un embout de contact 18 fixé par exemple par soudage. Chaque embout de contact 18 comporte, de façon connue en soi, comme représenté plus en détail sur les figures 6 et 7, un corps sensiblement cylindrique présentant à une extrémité sur un tronçon 19a présentant un trou borgne pour l'insertion et le soudage de l'extrémité dénudée d'un conducteur 17 et, entre ses deux extrémités, une collerette annulaire extérieure 20 dont les deux flancs sont sensiblement perpendiculaires à l'axe de l'embout 18. La partie 19b du corps de l'embout 18 située entre ladite collerette 20 et l'extrémité libre de l'embout 18 fixé au conducteur 17 constitue la partie de connexion destinée à l'établissement d'un contact électrique avec un shunt 10.

Il convient de remarquer que la partie supérieure de boîtier 2 présente dans la partie médiane de la largeur de chacun de ses deux petits côtés opposés une languette élastique 21, 22 ayant un rebord intérieur 23, 24 (voir figures 4 et 5) qui, lors de l'emboîtement de la partie inférieure de boîtier 1 dans la partie supérieure de boîtier 2, vient coopérer d'une manière décrite plus en détail par la suite avec des épaulements extérieurs 25, 26 prévus sur les parois latérales 6 et 7 de la partie inférieure de boîtier 1 pour maintenir les deux parties de boîtier réunies.

Le corps 13 de la partie supérieure de boîtier 2 comporte par ailleurs, dans le prolongement vers le bas de chaque alvéole 14, trois doigts d'encliquetage 27 s'étendant parallèlement à l'axe de l'alvéole 14 en étant disposés autour dudit axe à la manière de pétales, tel que cela apparaît particulièrement sur les figures 8 et 9. Chaque doigt 27 comporte à son extrémité libre un rebord intérieur de butée 28 s'étendant en direction du doigt opposé et, entre ledit rebord et son extrémité de raccordement au corps 13, un bourrelet 29 à profil triangulaire, la distance entre le rebord 28 et le bourrelet 29 étant sensiblement égale à la largeur (axiale) de la collerette 20 de l'embout 18.

Par ailleurs, tel que cela apparaît notamment sur les figures 6 et 7, chaque trou de passage 12 dans la plaquette 11 fixée sur la partie inférieure de boîtier 1 comprend un tronçon inférieur 30 dont le diamètre est sensiblement égal au diamètre extérieur de la pétale formée par les trois doigts d'encliquetage 27 non écartés, et qui se raccorde vers le haut, par un gradin 31, à un tronçon supérieur 32 dont le diamètre plus grand est au moins égal au diamètre extérieur que la pétale de doigts 27 peut adopter lorsque les doigts 27 sont écartés au maximum au moment du passage de la collerette 20 d'un embout de contact 18 à l'endroit des bourrelets 29 des doigts 27, lors de l'insertion ou du retrait de l'embout de contact 18, comme décrit plus en détail ci-après.

Enfin, il y a lieu de remarquer que le module tel que représenté sur les dessins est un module destiné à être fixé, comme illustré sur la figure 10, sur un rail de support 33 à profil en U, avec maintien du module entre le fond 34 clu rail 33 et des rebords intérieurs 35, 36 des deux ailes 37, 38 du rail 33. Chaque languette 21, 22 de la partie supérieure de boîtier du module comporte à cet effet, un talon extérieur 39, 40 délimité vers le haut par un épaulement 41, 42, et la partie inférieure de boîtier comporte, sur ses parois latérales 6, 7, en dessous des épaulements 25, 26, des bossages extérieurs 43, 44 qui, en coopération avec les rebords 23, 24 des languettes 21, 22, définissent une première position d'emboîtement des deux parties de boîtier, selon les figures 1 et 4, et une deuxième position d'emboîtement selon les figures 2 et 5.

Tel que cela apparaît sur la figure 10, les hauteurs des épaulements 41, 42 des languettes 21, 22 de la partie supérieure de boîtier 2, par rapport à la base, sont adaptées aux hauteurs des rebords intérieurs 35, 36 des ailes 37, 38 du rail de support 33, par rapport à la base 34 de ce rail, de manière que le module ne puisse être fixé au rail, par engagement des talons 39, 40 sous les rebords, que si les deux parties de boîtier 1, 2 occupent la deuxième position telle qu'illustrée par les figures 2 et 5. De plus, lorsque le module est fixé sur le rail dans cette deuxième position réciproque des deux parties de boîtier 1, 2, le rail condamne les deux parties de boîtier dans cette deuxième position tant que les talons 39, 40 se trouvent sous les rebords 35, 36 du rail.

On va décrire ci-après le mode opératoire du module conforme à l'invention tel qu'illustré par les dessins.

Dans un premier temps, alors que les deux parties de boîtier 1, 2 se trouvent dans la première position réciproque suivant les figures 1 et 4 (position "ouverte"), on insère les embouts de contact 18 des conducteurs 17 à interconnecter, à travers les trous 16 de la partie d'étanchéité 15, dans les alvéoles 14 de la partie de boîtier 2. Cette insertion peut se faire sans utilisation d'outil, par simple poussée sur les conducteurs 17. Vers la fin de ce mouvement d'insertion, lorsque les collerettes 20 des embouts 18 atteignent les bourrelets 29 des doigts d'encliquetage 27, les doigts 27 se trouvent écartés sous la poussée d'insertion, de sorte que les collerettes 20 des embouts 18 peuvent franchir les bourrelets 29 et viennent alors s'encliqueter entre les bourrelets 29 et les rebords intérieurs de butée 28 des doigts 27. Par cet encliquetage qui est nettement perceptible pour l'opérateur, les embouts 18 se trouvent maintenus dans la position illustrée sur les figures 4 et 6, position dans laquelle les embouts 18 ne sont pas enfichés dans et ne sont pas en contact avec les shunts 10.

Lorsque tous les embouts 18 ont été insérés et encliquetés de cette manière dans le module, l'opérateur amène les deux parties de boîtier 1, 2 dans la deuxième position suivant les figures 2 et 5, c'est-à-dire la position d'emboîtement profond (position "fermée"). Lors de ce passage des deux parties de boîtier 1, 2 à la deuxième position, les embouts 18 sont enfichés dans les shunts 10. Simultanément, le tronçon 30 de diamètre réduit des trous 12 de la plaquette 11 vient s'emboîter sur les doigts 27, à condition que ces derniers se trouvent en position non écartée, c'est-à-dire que les collerettes 20 des embouts 18 soient encliquetées. En effet, si du fait d'une insertion incomplète, l'un des embouts de contact 18 n'était pas encliqueté entre les rebords de butée 28 et les bourrelets d'encliquetage 29 des doigts 27 associés, les doigts en question empêcheraient cet enfichage, donc le passage des deux parties de boîtier de la première à la deuxième position, indiquant ainsi à l'opérateur que l'un de embouts de contact n'était pas emboîté à fond.

Après passage des deux parties de boîtier 1, 2 à la deuxième position, suivant les figures 2 et 5, la plaquette 11 solidaire du corps 3 de la partie inférieure de boîtier 1, emboîtée sur les pétales de doigts 27 par le tronçon de diamètre réduit de ses trous de passage 12, de la manière visible sur la figure 7, empêche avec certitude toute extraction intempestive des embouts de contact 18 hors des shunts 10, en verrouillant les doigts 27 dans la position selon la figure 7.

Le montage subséquent du module sur un rail de support 33, selon la figure 10, assure un blocage, c'est-à-dire une condamnation, des deux parties de boîtier 1, 2 dans la deuxième position, condamnation qui ne peut être supprimée que par démontage du module de son rail de support.

Pour retirer les embouts de contact du module, il faut procéder d'abord à une suppression clu blocage ou condamnation par le rail de support 33 par démontage du module de ce rail, puis à un déverrouillage des doigts d'encliquetage 27 et à une extraction des embouts de contact 18 des shunts 10, par passage du boîtier 1, 2 de la deuxième position suivant les figures 2 et 5 à la première position suivant les figures 1 et 4. Après ce déverrouillage, l'opérateur peut retirer les embouts de contact 18, sans utilisation d'outil, par une simple traction exercée sur les conducteurs 17, traction suffisante pour provoquer le désencliquetage des collerettes 20 des embouts 18 par rapport aux doigts 27.

L'objet de l'invention n'a été décrit ci-dessus et illustré par les dessins annexés que dans son application, à titre d'exemple indicatif et non limitatif, à un module de connexion, de nombreuses modifications et variantes étant possibles dans le cadre de l'invention. Ainsi, l'invention est applicable également à des connecteurs composés de deux parties comportant l'une des contacts femelles et l'autre des contacts mâles, chaque partie de connecteur pouvant dans ce cas comprendre un boîtier en deux parties mobiles l'une par rapport à l'autre entre deux positions, comme décrit précédemment. La condamnation des deux parties de boîtier dans la deuxième position peut se faire dans ce cas par des moyens autres qu'un rail de montage pour un module de connexion, par exemple par un accessoire tel qu'un serre-câble fixé extérieurement sur l'une des parties de boîtier. Dans ce cas, la subdivision extérieure du boîtier en deux parties passe par la zone de fixation de cet accessoire de telle manière que ce dernier ne puisse être fixé que si les deux parties de boîtier occupent la deuxième position et que, lorsque l'accessoire est fixé alors que les deux parties de boîtier se trouvent à la deuxième position, l'accessoire condamne les deux parties du boîtier dans la deuxième position. On peut également concevoir, dans le cas d'un connecteur, de condamner les deux parties de boîtier d'une ou de chaque partie de connecteur dans la deuxième position par le moyen de blocage des deux parties de connecteur l'une sur l'autre.

## Revendications

1. Dispositif de connexion électrique comprenant un boîtier isolant (1, 2) contenant des éléments de contact, des alvéoles (14) parallèles débouchant sur un même côté du boîtier pour l'insertion, depuis ledit côté, dans lesdites alvéoles, d'embouts de contact (18) qui sont fixés aux extrémités des conducteurs (17) à connecter et comportent des moyens de retenue (20), et pour l'enfichage de ces embouts dans lesdits éléments de contact, et des moyens coopérant avec lesdits moyens de retenue des embouts de contact pour retenir, dans le boîtier, les embouts de contact enfichés dans les éléments de contact, caractérisé par le fait que le boîtier est divisé, transversalement aux axes des alvéoles (14), en deux parties de boîtier (1, 2) emboîtables qui, après emboîtement, sont mobiles l'une par rapport à l'autre parallèlement aux axes des alvéoles entre une première position et une deuxième position, que le boîtier comprend des moyens (21, 22, 23, 24, 25, 26, 43, 44) pour maintenir les deux parties de boîtier (1, 2) dans chacune desdites deux positions, qu'une première partie de boîtier (2) comporte, à l'endroit de chaque alvéole (14), des moyens d'encliquetage (27) qui, dans ladite première position des parties de boîtiers, coopèrent avec lesdits moyens de retenue (20) des embouts de contact (18), lors de l'insertion de ces derniers dans les alvéoles, de manière à immobiliser les embouts de contact avec effet d'encliquetage dans une position bien définie, et que la deuxième partie de boîtier (1) porte les éléments de contact (10) et comporte des moyens de verrouillage (11, 12), de telle manière que dans ladite première position lesdits embouts ne se trouvent pas enfichés dans les éléments de contact et les moyens de verrouillage ne coopérent pas avec les moyens d'encliquetage, et que dans ladite deuxième position, les embouts de contact soient enfichés dans les éléments de contact et les moyens de verrouillage coopérent avec les moyens d'encliquetage en verrouillant ces derniers sur les moyens de retenue des embouts de contact.

2. Dispositif suivant la revendication 1, caractérisé par le fait que les moyens de retenue sur les embouts de contact (18) sont constitués de façon connue en soi par une collerette annulaire extérieure (20) en saillie sur le corps des embouts, et que les moyens d'encliquetage (27) comprennent des moyens de butée (28) coopérant avec le flanc de la collerette (20) tourné dans le sens d'insertion des embouts, pour limiter et définir la profondeur d'insertion des embouts, et des moyens de maintien (29) coopérant avec le flanc opposé de la collerette (20) pour maintenir l'embout dans ladite position d'insertion.

3. Dispositif suivant la revendication 2, caractérisé par le fait que lesdits moyens de maintien (29) sont conçus de manière à permettre, dans ladite première position des deux parties de boîtier, une insertion des embouts jusqu'à encliquetage, par simple poussée, et une extraction des embouts, donc un désencliquetage, par simple traction, sans utilisation d'outil.

4. Dispositif suivant l'une quelconque des revendications précédentes, caractérisé par le fait que les moyens d'encliquetage comprennent, pour chaque alvéole (14), au moins deux doigts (27) répartis autour de l'axe de l'alvéole, ces doigts étant élastiques, de préférence élastiques en flexion.

5. Dispositif suivant les revendications 2, 3 et 4, caractérisé par le fait que la collerette (20) des embouts de contact (18) présente, de façon connue en soi, deux flancs sensiblement perpendiculaires à l'axe de l'embout de contact, et les doigts (27) des moyens d'encliquetage s'étendent en porte-à-faux sensiblement dans le sens d'insertion des embouts de contact, et que les moyens de butée comprennent un rebord (28) sensiblement perpendiculaire à la longueur des doigts, à l'extrémité libre de ces derniers, tandis que les moyens de maintien comprennent, entre l'extrémité libre de chaque doigt et son raccordement à la première partie de boîtier (2), un bourrelet (29) à deux flancs obliques.

6. Dispositif suivant l'une quelconque des revendications précédentes caractérisé par le fait que les moyens d'encliquetage (27) sont formés d'une seule pièce avec la première partie de boîtier (2).

7. Dispositif suivant l'une quelconque des revendications précédentes, caractérisé par le fait que les moyens de verrouillage (11, 12) des moyens d'encliquetage (27) comprennent, pour chaque embout de contact (18), un élément annulaire (30) ayant un diamètre intérieur tel et une position telle sur la deuxième partie de boîtier (1) que ledit élément ne coopère pas avec les moyens d'encliquetage dans ladite première position et s'emboîte sur les moyens d'encliquetage, dans ladite deuxième position, en empêchant alors un désencliquetage.

8. Dispositif suivant l'une quelconque des revendications précédentes, caractérisé par le fait que les moyens de retenue (20) des embouts (18), les moyens d'encliquetage (27) et les moyens de verrouillage (11, 12) sont conformés de manière que les moyens de verrouillage empêchent les deux parties de boîtier de passer de la première position à la deuxième position lorsque les doigts (27) des moyens d'encliquetage sont écartés par la collerette de retenue d'un embout incomplètement inséré, donc non encliqueté.

9. Dispositif suivant l'une quelconque des revendications précédentes, caractérisé par le fait que les moyens (21, 22, 23, 24, 25, 26, 43, 44) de maintien des deux parties de boîtier (1, 2) dans les deux positions comprennent des moyens d'encliquetage.

10. Dispositif suivant l'une quelconque des revendications précédentes, sous forme de module de connexion comprenant, pour sa fixation sur un rail de support (33) à profil en U, deux épaulements extérieurs opposés (41, 42) coopérant avec des rebords intérieurs (35, 36) des ailes (37, 38) du profil en U du rail de support, caractérisé par le fait que lesdits épaulements (41, 42) sont disposés sur la première partie de boîtier (2) de manière que lesdits épaulements ne puissent coopérer avec les rebords du rail, en vue de la fixation du module, que si les deux parties de boîtier occupent la deuxième position et que, lorsque le module est fixé sur le rail, ce dernier condamne les deux parties de boîtier dans ladite deuxième position.

11. Dispositif suivant l'une quelconque des revendications 1 à 9, sous forme de connecteur comprenant deux parties de connecteur, l'une à contacts mâles, l'autre à contacts femelles, et comprenant des accessoires tels que des serre-câbles fixés extérieurement sur au moins une partie de connecteur, caractérisé par le fait que la subdivision extérieure du boîtier de cette partie de connecteur en deux parties de boîtier passe par la zone de fixation d'un accessoire de telle manière que ce dernier ne puisse être fixé que si les deux parties de boîtier occupent la deuxième position et que, lorsque l'accessoire est fixé, il condamne les deux parties de boîtier dans ladite deuxième position.

## Patentansprüche

1. Elektrische Anschlußvorrichtung mit einem isolierenden Gehäuse (1, 2), das Kontaktelemente, parallele Buchsen (14), die auf derselben Seite des Gehäuses münden, um an dieser Seite Kontaktstecker (18) in die besagten Buchsen einzustecken, die an den Enden von anzuschließenden Leitern (17) befestigt sind und Halteeinrichtungen (20) aufweisen, und um eine Steckverbindung der Stecker in den besagten Kontaktelementen herzustellen, und Einrichtungen enthält, die mit den Halteeinrichtungen der Kontaktstecker zusammenarbeiten, um die in die Kontaktelemente eingesteckten Kontaktstecker im Gehäuse festzuhalten, dadurch gekennzeichnet, daß das Gehäuse quer zu den Achsen der Buchsen (14) in zwei zusammensetzbare Gehäuseteile (1, 2) unterteilt ist, die nach dem Zusammensetzen gegeneinander parallel zu den Achsen der Buchsen zwischen einer ersten Position und einer zweiten Position bewegbar sind, daß das Gehäuse Einrichtungen (21, 22, 23, 24, 25, 26, 43, 44) aufweist, um die beiden Gehäuseteile (1, 2) in jeder der besagten beiden Positionen zu halten, daß ein erster Gehäuseteil (2) an jeder Buchse (14) Sperreinrichtungen (27) aufweist, die in der besagten ersten Position der Gehäuseteile mit den besagten Einrichtungen (20) zum Halten der Kontaktstecker (18) zusammenarbeiten, wenn letztere in die Buchsen eingesteckt sind, derart, daß die Kontaktstecker unter der Wirkung der Sperre in einer genau bestimmten Position örtlich festgelegt sind, und daß der zweite Gehäuseteil (1) die Kontaktelemente (10) trägt und Rasteinrichtungen (11, 12) aufweist, derart, daß in der besagten ersten Position die Stecker nicht in die Kontaktelemente eingesteckt sein können und die Rasteinrichtungen nicht mit den Sperreinrichtungen zusammenarbeiten und in der besagten zweiten Position die Kontaktstecker in die Kontaktelemente eingesteckt werden können und die Rasteinrichtungen mit den Sperreinrichtungen so zusammenarbeiten, daß sie letztere an den Halteeinrichtungen der Kontaktstecker verriegeln.

2. Vorrichtung nach Anspruch 1, dadurch gekennzeichnet, daß die Halteeinrichtungen an den Kontaktsteckern (18) in an sich bekannter Weise aus einem äußeren ringförmigen Bund (20) bestehen, der am Körper der Stecker vorsteht, und daß die Sperreinrichtungen (27) Anschlageinrichtungen (28) umfassen, die mit der Flanke des Bundes (20) zusammenarbeiten, die in die Richtung des Einfügens der Stecker gewandt ist, um die Einstecktiefe der Stecker zu begrenzen und zu bestimmen, und die Halteeinrichtungen (29) mit der gegenüberliegenden Flanke des Bundes (20) zusammenarbeiten, um den Stecker in der besagten Einsteckposition zu halten.

3. Vorrichtung nach Anspruch 2, dadurch gekennzeichnet, daß die besagten Halteeinrichtungen (29) so ausgebildet sind, daß sie in der besagten ersten Position der beiden Gehäuseteile ein Einführen der Stecker bis zur Sperre durch einfachen Druck und ein Herausziehen der Stecker, also ein Entsperren, durch einen einfachen Zug ohne Verwendung eines Werkzeuges erlauben.

4. Vorrichtung nach einem der vorhergehenden Ansprüche, dadurch gekennzeichnet, daß die Sperreinrichtungen für jede Buchse (14) wenigstens zwei Finger (27) umfassen, die um die Achse der Buchse verteilt sind, welche Finger elastisch, vorzugsweise federelastisch sind.

5. Vorrichtung nach den Ansprüchen 2, 3 und 4, dadurch gekennzeichnet, daß der Bund (20) der Kontaktstecker (18) in an sich bekannter Weise zwei im wesentlichen senkrecht zur Achse des Kontaktsteckers verlaufende Flanken aufweist und die Finger (27) der Sperreinrichtungen freitragend im wesentlichen in der Richtung des Einsteckens der Kontaktstecker verlaufen und daß die Anschlageinrichtungen einen Rand (28) im wesentlichen senkrecht zur Länge der Finger am freien Ende der letzteren umfassen, während die Halteeinrichtungen zwischen dem freien Ende jedes Fingers und seiner Verbindung mit dem ersten Gehäuseteil (2) einen kleinen Wulst (29) mit zwei schrägen Flanken umfassen.

6. Vorrichtung nach einem der vorhergehenden Ansprüche, dadurch gekennzeichnet, daß die Sperreinrichtungen (27) in einem Stück mit dem ersten Gehäuseteil (2) ausgebildet sind.

7. Vorrichtung nach einem der vorhergehenden Ansprüche, dadurch gekennzeichnet, daß die Rasteinrichtung (11, 12) der Sperreinrichtungen (27) für jeden Kontaktstecker (18) ein Ringelement (30) mit einem Innendurchmesser und einer Position am zweiten Gehäuseteil (1) derart umfassen, daß dieses Element nicht mit den Sperreinrichtungen in der ersten besagten Position zusammenarbeiten und mit den Sperreinrichtungen in der besagten zweiten Position in Eingriff stehen, so daß es dadurch ein Entsperren verhindert.

8. Vorrichtung nach einem der vorhergehenden Ansprüche, dadurch gekennzeichnet, daß die Halteeinrichtungen (20) der Stecker (18), die Sperreinrichtungen (27) und die Rasteinrichtungen (11, 12) derart ausgebildet sind, daß die Rasteinrichtungen die beiden Gehäuseteile daran hindern, von der zweiten Position in die erste Position zu gehen, wenn die Finger (27) der Sperreinrichtungen von dem Haltebund eines nicht vollständig eingesteckten und somit nicht gesperrten Steckers abgelenkt sind.

9. Vorrichtung nach einem der vorhergehenden Ansprüche, dadurch gekennzeichnet, daß die Einrichtungen (21, 22, 23, 24, 25, 26, 43, 44) zum Halten der beiden Gehäuseteile (1, 2) in den beiden Positionen Sperreinrichtungen umfassen.

10. Vorrichtung nach einem der vorhergehenden Ansprüche in Form eines Anschlußmoduls, welcher zu seiner Befestigung an einer Halteschiene (33) mit U-förmigen Profil zwei äußere gegenüberliegende Schultern (41, 42) umfaßt, die mit inneren Borden (35, 36) von Flügeln (37, 38) des U Profils der Halteschiene zusammenarbeiten, dadurch gekennzeichnet, daß die besagten Schultern (41, 42) an dem ersten Gehäuseteil (2) so angebracht sind, daß die besagten Schultern nur mit den Borden der Schiene in Hinblick auf die Befestigung des Moduls zusammenarbeiten können, wenn die beiden Gehäuseteile die zweite Position einnehmen, und daß dann, wenn der Modul an der Schiene befestigt ist, letztere die beiden Gehäuseteile in der besagten zweiten Position zusammenhält.

11. Vorrichtung nach einem der Ansprüche 1 bis 9 in Form eines Anschlusses, der zwei Anschlußteile nämlich einen mit Steckkontakten und den anderen mit Aufnahmekontakten sowie Zubehörteile wie Kabelklemmen umfaßt, die außen an wenigstens einem Teil des Anschlusses befestigt sind, dadurch gekennzeichnet, daß die äußere Teilung des Gehäuses dieses Teils des Anschlusses in zwei Gehäuseteile durch den Befestigungsbereich eines Zubehörteils derart geht, daß letzterer nur dann befestigt werden kann, wenn die beiden Gehäuseteile die zweite Position einnehmen, und daß dann, wenn der Zubehörteil befestigt ist, er die beiden Gehäuseteile in die zweite Position zwingt.

## Claims

1. Electrical connection device comprising an insulating casing (1,2) which contains contact elements, parallel cavities (14) emerging on one and the same side of the casing for the insertion, from the said side, into the said cavities , of contact terminals (18) which are fixed to the ends of the conductors (17) to be connected and include means of retention (20), and for plugging these terminals into the said contact elements,and means which engage with the said retention means of the contact terminals in order to retain, in the casing, the contact terminals plugged into the contact elements, characterized in that the casing is divided, transversely to the axes of the cavities (14), into two casing parts (1, 2) which can be fitted together and which, after being fitted together, can move, one with respect to the other, parallel to the axes of the cavities between a first position and a second position, in that the casing comprises means (21, 22, 23, 24, 25, 26, 43, 44) for holding the two casing parts (1, 2) in each of the said two positions, in that a first casing part (2) includes, at the site of each cavity (14), snap-in means (27) which, in the said first position of the casing parts, engage with the said retention means (20) of the contact terminals (18) during insertion of the latter into the cavities, so as to immobilize the contact terminals due to the snap-in effect in a well-defined position, and in that the second casing part (1) bears the contact elements (10) and includes locking means (11, 12), in such a way that, in the said first position, the said terminals are not plugged into the contact elements and the locking means do not engage with the snap-in means and that, in the said second position, the contact terminals are plugged into the contact elements and the locking means engage with the snap-in means, locking the latter onto the means for retention of the contact terminals.

2. Device according to Claim 1, characterized in that the retention means on the contact terminals (18) consist, in a manner known per se, of an external annular collar (20) projecting from the body of the terminals and in that the snap-in means (27) comprise stop means (28) engaging with that flank of the collar (20) which is turned towards the direction of insertion of the terminals, in order to limit and define the depth of insertion of the terminals, and holding means (29) which engage with the opposite flank of the collar (20) in order to hold the terminal in the said insertion position.

3. Device according to Claim 2, characterized in that the said holding means (29) are designed so as, in the said first position of the two casing parts, to allow insertion of the terminals until they have been snapped in, simply by pushing them, and extraction, and therefore snapping-out, of the terminals simply by pulling on them, without the use of a tool.

4. Device according to any one of the preceding claims, characterized in that the snap-in means comprise, for each cavity (14), at least two fingers (27) distributed around the axis of the cavity, these fingers being resilient, preferably resilient in flexure.

5. Device according to Claims 2, 3 and 4, characterized in that the collar (20) of the contact terminals (18) has, in a manner known per se, two flanks substantially perpendicular to the axis of the contact terminal, and the fingers (27) of the snap-in means extend in a cantilevered fashion substantially in the direction of insertion of the contact terminals, and in that the stop means comprise a rim (28) substantially perpendicular to the length of the fingers, at the free end of the latter, while the holding means comprise, between the free end of each finger and its connection to the first casing part (2), an excrescence (29) having two oblique flanks.

6. Device according to any one of the preceding claims, characterized in that the snap-in means (27) are formed as a single piece with the first casing part (2).

7. Device according to any one of the preceding claims, characterized in that the means (11, 12) for locking the snap-in means (27) comprise, for each contact terminal (18), an annular element (30) having such an internal diameter and such a position on the second casing part (1) that the said element does not engage with the snap-in means in the said first position and fits onto the snap-in means, in the said second position, therefore preventing the contact terminal from being snapped out.

8. Device according to any one of the preceding claims, characterized in that the retention means (20) of the terminals (18), the snap-in means (27) and the locking means (11, 12) are arranged so that the locking means prevent the two casing parts from passing from the first position to the second position when the fingers (27) of the snap-in means are moved apart by the retention collar of a terminal which is incompletely inserted and therefore not snapped in.

9. Device according to any one of the preceding claims, characterized in that the means (21, 22, 23, 24, 25, 26, 43, 44) for holding the two casing parts (1, 2) in the two positions comprise snap-in means.

10. Device according to any one of the preceding claims, in the form of a connection module comprising, in order to fix it to a support rail (33) having a U-shaped profile, two opposed external shoulders (41, 42) which engage with internal rims (35, 36) of the flanges (37, 38) of the U-shaped profile of the support rail, characterized in that the said shoulders (41, 42) are arranged on the first casing part (2) so that the said shoulders can engage with the rims of the rail, in order to fix the module, only if the two casing parts are in the second position and so that, when the module is fixed to the rail, the latter locks the two casing parts in the said second position.

11. Device according to any one of Claims 1 to 9, in the form of a connector comprising two connector parts, one part having male contacts and the other part having female contacts, and comprising accessories such as cable ties fixed externally on at least one connector part, characterized in that the external subdivision of the casing of this connector part into two casing parts passes via the region for fixing an accessory in such a way that the latter can be fixed only if the two casing parts are in the second position and that, when the accessory is fixed, it locks the two casing parts in the said second position.
